# FASCICULE DE BREVET EUROPEEN

(11) **EP 1 735 755 B1**
(45) Date de publication et mention de la délivrance du brevet: **23.01.2013**
(21) Numéro de dépôt: 05717066.4
(22) Date de dépôt: 16.03.2005
(51) Int. Cl.: G07C 9/00, B60R 25/04

(54) **PROCEDE POUR CONDAMNER AUTOMATIQUEMENT DES OUVRANTS D'UN VEHICULE AUTOMOBILE**
VERFAHREN ZUR AUTOMATISCHEN SPERRUNG VON ÖFFNUNGEN BEI EINEM KRAFTFAHRZEUG
METHOD FOR AUTOMATICALLY BLOCKING OPENINGS IN A MOTOR VEHICLE

(30) Priorité: 29.03.2004 FR 0403258
(43) Date de publication de la demande: 27.12.2006
(73) Titulaire: Valeo Sécurité Habitacle, 94046 Créteil Cedex (FR)
(72) Inventeur: RANIER, Marc c/o VALEO SECURITE HABITACLE, Europarc F-94042 Créteil Cedex (FR); ROBINEAU, José c/o VALEO SECURITE HABITACLE, Europarc F-94042 Créteil Cedex (FR); MOLIN, Patrick c/o VALEO SECURITE HABITACLE, Europarc F-94042 Créteil Cedex (FR)
(74) Mandataire: Jacquot, Ludovic R. G.
(86) Numéro de dépôt international: PCT/EP2005/051199
(87) Numéro de publication internationale: WO 2005/106805

(56) Documents cités:
- EP-A- 1 088 716
- FR-A- 2 832 111
- FR-A- 2 834 344
- US-A1- 2003 095 040
- US-B1- 6 611 742

## Description

La présente invention concerne un procédé pour condamner automatiquement les ouvrants d'un véhicule automobile équipé d'un système mains-libres comportant un dispositif d'identification situé sur le véhicule et un dispositif identifiant portatif. L'invention a notamment pour but de limiter la durée d'un tel procédé en détectant au plus vite une disparition du dispositif identifiant mobile.

Le système mains-libres permet à une personne munie d'un dispositif identifiant correspondant à un véhicule de pénétrer à l'intérieur de ce véhicule. En effet, un élément déclenchant, tel que la présence d'une main sur une poignée détectée par un capteur, associée à la détection de la présence du dispositif identifiant, peut engendrer un déverrouillage des portes du véhicule. Par ailleurs, lorsque la personne munie du dispositif identifiant portatif arrête le moteur du véhicule et s'en éloigne d'une certaine distance, il est connu de condamner automatiquement le véhicule. Par condamner automatiquement, on entend verrouiller les ouvrants et mettre en veille les circuits électroniques de ce véhicule.

Le dispositif d'identification comporte un émetteur radiofréquence capable d'émettre des signaux d'interrogation vers le dispositif identifiant et un récepteur radiofréquence capable de recevoir des signaux de réponse émis par le dispositif identifiant. Le dispositif identifiant comporte un émetteur et un récepteur radiofréquence capables respectivement de recevoir les signaux d'interrogation et d'émettre les signaux de réponse. Ces signaux d'interrogation et de réponse sont émis dans au moins une bande de fréquence.

Pour réaliser une condamnation du véhicule, le dispositif d'identification envoie périodiquement les signaux d'interrogation qui sont détectables par le dispositif identifiant dans une zone de recherche donnée. Ainsi, lorsque le dispositif identifiant se situe dans la zone de recherche, ce dernier détecte les signaux d'interrogation et envoie en retour un ou plusieurs signaux de réponse. Ces signaux de réponse permettent de valider la présence d'un utilisateur autorisé dans la zone de recherche située à proximité du véhicule, et donc de ne pas condamner le véhicule. En revanche, lorsqu'aucun signal de réponse n'est détecté par le dispositif d'identification, ledispositif identifiant est réputé absent et le véhicule peut alors être condamné.

On connaît le document FR-2837014 qui décrit un procédé dans lequel le dispositif d'identification détecte un événement déclenchant parmi un ensemble prédéterminé de ces éléments. A la suite de cette détection, un test préliminaire est exécuté et en fonction du résultat de ce test, une émission de signaux d'interrogation est réalisée.

Toutefois, ce procédé présente des limites. En effet, dans ce procédé, la période qui sépare deux émissions d'un signal d'interrogation est constante, de l'ordre de la seconde ou plus. Plus précisément, cette période qui sépare deux émissions est constante quel que soit l'endroit où le dispositif identifiant se situe à l'intérieur de la zone de recherche.

Or une détection d'une disparition de l'identifiant est réalisée au moment où un signal de réponse attendu correspondant à un signal d'interrogation émis n'est pas détecté par le dispositif. Une durée de détection de disparition est donc égale, dans le pire des cas, à la période qui sépare l'émission de deux signaux d'interrogation successifs. Le fait que cette période soit constante présente des inconvénients et entraîne notamment une durée trop longue du procédé de condamnation.

Le document EP1088716 décrit un procédé de détection de l'éloignement du dispositif identifiant afin de condamner les ouvrants du véhicule, dans lequel plusieurs zones de détection de l'identifiant sont définies. La période qui sépare deux émissions d'un signal d'interrogation est constante dans une zone de détection donnée et la période entre deux émissions augmente dans les zones de détection les plus éloignées. La durée de détection de disparition de l'identifiant est donc égale à la période qui sépare l'émission de deux signaux d'interrogation successifs.

L'invention se propose de réduire la durée du procédé de condamnation d'un tel procédé, en réduisant la durée de détection de la disparition du dispositif identifiant.

A cet effet, dans l'invention, la période qui sépare l'émission de deux signaux d'interrogation successifs dépend directement de l'éloignement du dispositif identifiant par rapport au véhicule. Plus le dispositif identifiant est proche du véhicule, plus la période d'émission des signaux d'interrogation est grande. Plus le dispositif identifiant s'éloigne du véhicule, plus cette période est petite.

La grandeur physique des signaux relative à la distance qui sépare le dispositif identifiant du dispositif d'identification, soit du véhicule, est le niveau des signaux d'interrogation détectés par le dispositif identifiant. En effet, plus le dispositif identifiant est loin du dispositif d'identification, plus le niveau des signaux d'interrogation détecté est faible. Plus le dispositif identifiant est proche du dispositif d'identification, plus ce niveau est élevé. Ainsi, conformément à une mise en oeuvre de l'invention, la période d'émission qui sépare deux émissions d'un signal d'interrogation varie en fonction de la mesure du niveau des signaux d'interrogation reçus par le dispositif identifiant.

L'invention concerne donc un procédé de condamnation automatique des ouvrants d'un véhicule automobile (100) selon la revendication indépendante 1.

L'invention sera mieux comprise à la lecture de la description qui suit et à la vue des figures qui l'accompagnent. Ces figures montrent:
- Figure 1: une représentation graphique d'un véhicule automobile comportant un dispositif mains-libres ;
- Figure 2: une représentation graphique d'une émission de signaux d'interrogation suivant un niveau des signaux d'interrogation reçus ;
- Figure 3: une représentation d'une interaction entre deux étapes d'une phase d'émission périodique de signaux d'interrogation ;
- Figure 4: une représentation graphique d'une mise en oeuvre du procédé selon l'invention ;

La figure 1 montre un véhicule automobile 100 équipé d'un système mains-libres. Ce système mains-libres comporte un dispositif 101 d'identification situé à l'intérieur d'un habitacle 103 du véhicule et un dispositif 102 identifiant situé à l'extérieur du véhicule 100. Ces dispositifs 101 et 102 échangent des signaux I et R électromagnétiques dans une zone Z de recherche.

Plus précisément, périodiquement, le dispositif 102 d'identification émet les signaux I d'interrogation par l'intermédiaire d'une antenne 104. Si les signaux I d'interrogation reçus par le dispositif 102 identifiant sont supérieurs à un seuil de détection d'un récepteur du dispositif 102 identifiant, le dispositif 102 identifiant détecte ces signaux I d'interrogation et envoie en retour des signaux R de réponse à destination du dispositif 101 d'identification. Les signaux I d'interrogation reçus sont détectés par le dispositif 102 identifiant lorsque ce dernier se situe à l'intérieur de la zone Z de recherche.

Le seuil de détection est inhérent au récepteur du dispositif 102 identifiant et un utilisateur ne peut pas le modifier. Ce seuil de détection caractérise la sensibilité du dispositif 102 identifiant.

Une phase P d'émission périodique correspond à des émissions de signaux I d'interrogation lorsque le dispositif 102 identifiant est présent à l'intérieur de la zone Z de recherche, c'est à dire lorsqu'un signal R de réponse est détecté par le dispositif 101 d'identification. Une phase V de validation d'une disparition du dispositif 102 identifiant est réalisée lorsque le dispositif 101 ne détecte plus de signaux de réponse. Cette phase V a pour objet de s'assurer que le dispositif 102 identifiant a effectivement disparu de la zone Z de recherche.

Dans le procédé selon l'invention, dans la phase P d'émission périodique, deux régimes d'émission sont possibles suivant un niveau des signaux I d'interrogation reçus. En effet, dans l'invention, dans la phase P d'émission périodique, le dispositif 102 identifiant mesure le niveau des signaux I d'interrogation qu'il reçoit. Plus l'information de mesure correspond à un niveau de signal d'interrogation faible, plus la période de l'émission périodique est faible. Autrement dit, on augmente la fréquence d'interrogation vers le dispositif identifiant, lorsque le niveau des signaux d'interrogation reçus par le dispositif identifiant diminue.

Plus précisément, le signal R de réponse émis par le dispositif 102 identifiant comporte une information de mesure correspondant à la mesure du niveau des signaux I reçu. Dans la pratique, cette information peut prendre deux valeurs. Une première valeur M1 révèle que le niveau des signaux I d'interrogation reçus est supérieur à un seuil S d'éloignement et une deuxième valeur M2 révèle que le niveau des signaux I d'interrogation est inférieur au seuil S d'éloignement.

Ce seuil S d'éloignement correspond à un niveau d'un signal I d'interrogation reçu donné, pour lequel le dispositif 102 identifiant se situe à une distance donnée du véhicule ou plus précisément du dispositif 101 d'identification. Lorsqu'un niveau d'un signal I d'interrogation est inférieur au seuil S d'éloignement, le dispositif 102 identifiant se situe à une distance du véhicule supérieure à celle correspondant au seuil S d'éloignement. De même, lorsqu'un niveau d'un signal I d'interrogation est supérieur au seuil S d'éloignement, le dispositif 102 identifiant se situe à une distance du véhicule inférieure à celle correspondant au seuil S d'éloignement.

En effet, le niveau du signal I d'interrogation reçu varie globalement comme une puissance négative de la distance qui sépare le dispositif 102 identifiant du dispositif 101 d'identification. De fait, plus le niveau du signal I d'interrogation reçu est faible, plus la distance qui sépare le dispositif 102 identifiant du véhicule est grande. De même, plus le niveau du signal I d'interrogation reçu est fort, plus la distance qui sépare le dispositif 102 identifiant du véhicule est petite.

Dans une mise en oeuvre particulière, ce seuil S d'éloignement correspond à un niveau pour lequel le dispositif 102 identifiant se situe à la moitié de la distance qui sépare le dispositif 101 d'identification d'une périphérie de la zone Z de recherche.

Ainsi, dans la phase d'émission périodique, dès que le dispositif 101 d'identification reçoit un signal R de réponse comportant une information de mesure M1 qui indique que le niveau des signaux I reçus est supérieur au seuil S d'éloignement, le dispositif 101 d'identification envoie des signaux I d'interrogation séparés chacun d'une première période T1. Cette première période T1 est relativement longue. En effet, puisque le niveau des signaux I est supérieur au seuil S d'éloignement, le dispositif 102 identifiant est proche du véhicule 100. Il est donc peu probable qu'un utilisateur muni du dispositif 102 identifiant sorte sous peu de la zone Z de recherche. Dans un exemple, lorsque le niveau des signaux I d'interrogation reçu est supérieur au seuil S d'éloignement, le dispositif 102 identifiant se situe dans la zone circonscrite par les traits discontinus.

En revanche, dès que le dispositif 101 d'identification reçoit un signal R de réponse comportant une information de mesure M2 révélant un niveau des signaux I d'interrogation inférieur au seuil S d'éloignement, le dispositif 101 d'identification adapte sa fréquence d'émission et envoie des signaux I d'interrogation séparés chacun d'une deuxième période T2. Cette deuxième période T2 est plus petite que la première période T1, afin d'éviter tout retard à la condamnation. En effet, lorsque le niveau des signaux I d'interrogation reçu est inférieur au seuil S d'éloignement, le dispositif 102 identifiant est loin du véhicule et il est fort probable que le dispositif 102 sorte prochainement de la zone Z de recherche. Dans un exemple, lorsque le niveau des signaux I d'interrogation reçus est inférieur au seuil S d'éloignement, le dispositif 102 identifiant se situe à la périphérie de la zone Z.

En faisant varier la période entre deux émissions de signaux I d'interrogation, en fonction de l'éloignement du dispositif 102 identifiant, on peut détecter très rapidement la disparition du dispositif 102 identifiant, comme décrit à la figure 1c.

En outre, lorsqu'aucun signal R de réponse correspondant à des signaux I d'interrogation émis n'est reçu, le dispositif 101 d'identification peut entrer dans la phase V de validation de la disparition du dispositif 102 identifiant. Dans une mise en oeuvre particulière, cette phase V de validation consiste en une émission de signaux I d'interrogation émis à une période encore plus petite que la période T2. Cette phase de validation permet notamment de s'affranchir de signaux parasites éventuels et de valider une disparition du dispositif 102 identifiant.

La figure 2 montre une représentation graphique des signaux I d'interrogation suivant un niveau des signaux I d'interrogation reçus par le dispositif 102 identifiant. Comme déjà vu, l'information de mesure de ce niveau est associée à un signal R de réponse. A l'issue du traitement de la valeur de l'information de mesure par le dispositif 101 d'identification, l'occurrence des émissions des signaux I d'interrogation peut être modifiée dans la phase P d'émission périodique.

Ainsi, lorsque l'information de mesure de valeur possède une valeur M1 révélant que le niveau des signaux I d'interrogation reçus est supérieur au seuil S d'éloignement, les émissions des signaux I d'interrogation sont séparées entre elles de la première période T1. Dans une mise en oeuvre particulière, cette première période T1 est de l'ordre de la seconde.

En revanche, lorsque l'information de mesure de valeur possède une valeur M2 révélant que le niveau des signaux I d'interrogation reçus est inférieur au seuil S d'éloignement, les émissions des signaux I d'interrogation sont séparées entre elles de la deuxième période T2, plus petite que la première. Dans une mise en oeuvre particulière, cette deuxième période T2 est de l'ordre de quelques centaines de millisecondes.

La disparition du dispositif 102 identifiant est détectée à l'instant où on ne reçoit pas un signal R de réponse attendu correspondant à un signal I d'interrogation émis dans la phase P d'émission périodique. Une durée de détection de la disparition du dispositif 102 identifiant est donc égale, au pire, à la durée qui sépare l'émission de deux signaux I d'interrogation, soit ici quelques centaines de millisecondes si on considère un processus normal d'éloignement de l'utilisateur du véhicule.

Ainsi, dans ces mises en oeuvre particulières, au plus tard, on peut détecter deux à quatre fois plus rapidement une disparition du dispositif 102 identifiant qu'avec un procédé de l'état de la technique qui ne connaît que l'émission périodique de signaux périodique avec la première période T1.

On peut imaginer un procédé différent de l'invention dans lequel les signaux I d'interrogation sont toujours séparés entre eux de la deuxième période T2. Toutefois, dans un tel procédé, le dispositif 101 d'identification et le dispositif d'identification seraient contraints d'émettre respectivement beaucoup plus de signaux R de réponse et de signaux I d'interrogation que dans le procédé de l'invention. Or chaque émission d'un signal R de réponse ou d'interrogation consomme de l'énergie. Donc, même si ce procédé pourrait détecter un disparition de l'identifiant 102 aussi rapidement que dans l'invention, il engendrerait une consommation prématurée d'une batterie du dispositif 102 identifiant et du dispositif d'identification, contrairement à l'invention qui optimise l'autonomie de ces dispositifs.

En outre, dans l'invention, lorsque la disparition du dispositif 102 identifiant a été détectée, la phase V de validation peut être réalisée. Dans une mise en oeuvre particulière, cette phase V de validation consiste en des émissions successives de signaux I d'interrogation séparées entre elles d'une troisième période T3 plus courte que la deuxième période T2.

Dans un exemple, cette troisième période T3 est de l'ordre de 100 ms. En variante, cette phase V de validation consiste en une émission à forte puissance d'un signal I d'interrogation comme décrit à la figure 4. En variante, on ne réalise pas cette phase V de validation et la condamnation du véhicule est autorisée dès la détection de la disparition du dispositif 102 identifiant.

Le seuil S d'éloignement est calibré et correspond à un éloignement bien précis du dispositif 102 identifiant du véhicule 100. Dans un exemple, ce seuil S correspond à un pourcentage donné du niveau des signaux I d'interrogation envoyés initialement par le dispositif 101 d'identification.

En variante, plusieurs seuils S d'éloignement calibrés sont définis. Ainsi, dans une phase P d'émission périodique, il peut exister plus de deux périodes différentes pour l'émission des signaux I d'interrogation. Dans un exemple, on définit X seuils d'éloignement, une nouvelle période d'émission étant sélectionnée lorsque le niveau du signal I d'interrogation a varié de X pourcents de sa valeur initiale.

En variante, l'information de mesure ne correspond pas uniquement aux deux valeurs M1 et M2 indiquant si le signal I d'interrogation reçu est inférieur ou supérieur du seuil S. En effet, l'information de mesure peut revêtir plusieurs valeurs numériques directement proportionnelles ou inversement proportionnelles au niveau du signal I d'interrogation reçu. Ainsi, il est possible de vérifier une normalité de la disparition du dispositif 102 identifiant.

Ainsi, en analysant une corrélation entre les mesures de l'éloignement du dispositif 102 identifiant, on peut déterminer si l'éloignement du dispositif est normal. Dans un exemple, une analyse d'un écart type entre des mesures du niveau du signal R de réponse, ou plus précisément une analyse des informations de mesure qui leur sont associées, peuvent permettre de mettre en évidence un normalité ou une anormalité de la disparition du dispositif 102 identifiant.

Dans une mise en oeuvre particulière du procédé, pour vérifier cette normalité, on utilise une fenêtre glissante, telle qu'une fonction de type porte, capable de tenir compte des Nième, N-1ème et N-2ième mesures du niveau du signal **I** d'interrogation reçu par le dispositif 102 identifiant. On compare ensuite des informations de mesure correspondant aux variations de ces mesures avec une ou plusieurs valeurs limites. Dans un exemple, le dispositif identifiant compare une information de mesure reçue avec au moins une information de mesure précédente des signaux. Si cette comparaison révèle une variation entre deux mesures supérieure à une valeur limite alors, le dispositif identifiant émet un signal de réponse comportant une information d'anormalité. On peut alors abandonner, suspendre ou recommencer le procédé de co ndamnation. La comparaison peut être réalisée sur deux mesures successives.

En revanche, si la comparaison révèle une variation entre ces deux mesures inférieure à la valeur limite alors on ne détecte pas d'anormalité. Le dispositif 102 identifiant peut alors émettre un signal de réponse comportant une information de normalité et on continue le procédé de condamnation. Ainsi, pour la figure 2, comme les informations de mesure correspondent à des mesure 210 dont la valeur diminue de manière régulière, on pourrait valider une disparition normale de l'identifiant 102. Une procédure de condamnation automatique pourrait alors être réalisée dès que la disparition du dispositif 102 identifiant a été détectée. Cette disparition est détectée à partir du moment où un signal de réponse attendu qui est associé à un signal d'interrogation qui a été émis n'est pas détecté.

Comme décrit ci-dessus, la comparaison des informations de mesure peut être directement effectuée par le dispositif 102 identifiant qui garde en mémoire ces informations afin de les comparer entre elles. Toutefois, la mise en mémoire et la comparaison des informations de mesure pourraient aussi être réalisés par le dispositif d'identification. Le dispositif d'identification pourrait alors, à l'issue de la comparaison, décider de continuer ou non le procédé de condamnation.

En s'adaptant à la normalité de la disparition, le procédé selon l'invention permettrait d'éviter, lorsque la disparition du dispositif 102 identifiant est normale, une phase V de vérification de la disparition du dispositif 102 identifiant qui est en général longue et consommatrice d'énergie.

De manière générale, l'information de mesure est traitée et comparée à un seuil par le dispositif 102 identifiant. En variante, le dispositif 102 identifiant émet un signal comportant une information de mesure et la comparaison par rapport à un seuil de cette information est réalisée par le dispositif d'identification.

En variante, un capteur extérieur au véhicule, tel qu'une caméra, mesure un éloignement du dispositif 102 identifiant. Le signal électrique associé à cette mesure peut alors être traité par le dispositif 101 d'identification.

Dans la pratique, une porteuse des signaux I d'interrogation possède une fréquence de 125kHz, de manière à ce que ces signaux I soient détectables par le dispositif 102 identifiant dans une zone d'interrogation limitée située entre deux et quatre mètres autour du véhicule 100. Une porteuse des signaux R de réponse possède une fréquence de 433Mhz, de manière à ce que ces signaux R de réponse soient détectables dans une zone de réponse plus grande que la zone d'interrogation. Par ailleurs, avec une telle fréquence de porteuse, les signaux R de réponse sont très pénétrants et leur arrivée au dispositif 101 d'identification est garantie.

Les signaux I d'interrogation sont échangés suivant une norme d'échange de signaux électromagnétiques qui peut être une norme constructeur dédiée à une application particulière telle que la condamnation automatique ou une norme internationale.

La figure 3 montre une interaction entre des étapes 301 et 302 d'émission d'une phase P d'émission périodique. On peut en effet passer indifféremment d'une première étape 301 d'émission à une deuxième étape 302 d'émission. Dans la première étape 301, la première période T1 sépare deux émissions successives de signaux I d'interrogation et dans la deuxième étape 302, c'est la deuxième période T2 qui sépare deux émissions successives. Le passage d'une étape à l'autre est réalisé sous réserve que des conditions 303 et 304 soit remplies.

Plus précisément, on considère qu'initialement, la période qui sépare deux émissions successives de signaux I d'interrogation est la première période T1 d'émission. Dès que le niveau des signaux I d'interrogation reçus par le dispositif identifiant est inférieur au seuil S d'éloignement dans la condition 303 et qu'un signal R de réponse est détecté par le dispositif d'identification, on passe à l'étape 302 d'émission. Cette étape 302 correspond toujours à une émission périodique de signaux I d'interrogation. Toutefois, dans cette étape 302, la deuxième période T2 qui sépare deux émissions de signaux I d'interrogation successives est égale à T2 qui est plus petite que la première période T1.

Inversement, on peut se trouver dans une phase d'émission périodique où deux émissions successives de signaux I d'interrogation sont séparées d'une période T2. Dans ce cas, si un signal R de réponse est reçu et si le niveau des signaux I d'interrogation est supérieur au seuil S d'éloignement, la condition 304 est remplie. On retourne alors dans l'étape 301 de la phase d'émission périodique. La période entre deux signaux d'interrogation vaut alors à nouveau T1.

Cette inversion est indispensable car un utilisateur muni du dispositif 102 identifiant pourrait pour une raison quelconque s'éloigner de quelques mètres du véhicule 100 (le niveau des signaux I d'interrogation étant alors inférieur à S) puis revenir dans une zone très proche du véhicule (le niveau des signaux d'interrogation étant alors supérieur au seuil S d'éloignement).

Une condition 305 permet de sortir des étapes 301 et 302 de la phase d'émission périodique. Cette condition 305 est remplie, si aucun signal R de réponse n'est reçu par le dispositif 101 d'identification. Aucun signal R de réponse n'est reçu lorsque le niveau des signaux I d'interrogation reçus par le dispositif 102 identifiant est inférieur au seuil de détection du dispositif 102 identifiant ou lorsque la réception du signal de réponse n'a pas pu se faire en raison de signaux électromagnétiques extérieurs qui ont pu perturber la propagation du signal de réponse ou du signal d'interrogation. On peut alors entrer dans une nouvelle étape non représentée comme celle par exemple de condamner automatiquement le véhicule 100 ou de valider une disparition du dispositif 102 identifiant.

La figure 4 montre un exemple d'une mise en oeuvre complète du procédé de condamnation selon l'invention. Des étapes 401-406 correspondent à une phase d'émission périodique de signaux I d'interrogation tandis qu'une étape 407 correspond à une phase de validation de la disparition du dispositif 102 identifiant.

La figure 4 correspond à un diagramme éclaté, c'est à dire plus détaillé, de la figure 3. Ainsi, on remarque que les étapes 401-403 correspondent à l'étape 301 d'émission de la figure 3 tandis que les étapes 404-406 correspondent à l'étape 302 d'émission de la figure 3. Les flèches d'interactions entre les étapes correspondent aussi aux flèches 303 et 304 décrites dans la figure 3.

Plus précisément, comme déjà vu, la première étape 401 est une étape d'émission périodique dans laquelle, le dispositif 101 d'identification émet des signaux I d'interrogation séparés dans le temps chacun de la première période T1.

Dans une deuxième étape 402, le dispositif 101 d'identification détecte si un signal R de réponse correspondant aux émissions périodiques séparées de la première période T1 est reçu. Dans le cas où aucun signal de réponse R n'est détecté, on passe à l'étape 407 de validation de la disparition du dispositif 102 explicitée ci-après. Dans le cas où un signal I d'interrogation est détecté par le dispositif 101 d'identification, on passe à la troisième étape 403.

Dans cette troisième étape 403, le dispositif 102 identifiant envoie avec le signal R de réponse une information de mesure qui prend la valeur M1 si le niveau du signal I d'interrogation reçu est supérieur ou la valeur M2 si ce niveau est inférieur au seuil S d'éloignement. Dans le cas où ce niveau est supérieur au seuil S, on retourne à la première étape 401. Dans le cas contraire, on passe à la quatrième étape 404.

Cette étape 404, correspond à une étape d'émission périodique dans laquelle le dispositif 101 d'identification émet les signaux I d'interrogation séparés chacun d'une période T2 plus petite que la première période T1. En effet, la baisse du niveau du signal I d'interrogation signifie que le dispositif 102 identifiant s'éloigne du véhicule 100 et il faut alors détecter au plus vite la disparition de ce dispositif 102 identifiant.

Dans une cinquième étape 404, le dispositif 101 d'identification détecte si un signal R de réponse correspondant aux émissions périodiques séparées de la deuxième période T2 est reçu. Si aucun signal de réponse n'est détecté, on passe à l'étape 407 de validation qui est explicitée ci-après. Si un signal R de réponse est reçu par le dispositif 101 d'identification, alors on passe à la sixième étape 406.

Cette étape 406 est identique à l'étape 403 et renvoie donc aux mêmes étapes que cette dernière. Ainsi, si le niveau des signaux I d'interrogation reçu est supérieur au seuil S d'éloignement, on retourne à l'étape 401. Dans le cas contraire, on revient à l'étape 404.

Comme précité, l'étape 407 de validation peut consister en une émission à très faible périodicité des signaux I d'interrogation et permet de s'assurer de la disparition définitive du dispositif identifiant 102.

Dans le cas où lors de cette phase de validation, le dispositif 101 d'identification détecte à nouveau un signal R de réponse, on retourne à la première étape 401. En variante, on peut décider de retourner à l'étape 404 si le niveau de signal reçu est inférieur au seuil S d'éloignement. Dans le cas où à l'issue de l'émission à faible périodicité, aucun signal R de réponse n'est détecté par le dispositif 101 d'identification, on peut décider de condamner le véhicule dans une étape 408 de condamnation. La condamnation du véhicule consiste en un verrouillage des ouvrants et une mise en veille des circuits électroniques du véhicule 100.

## Revendications

1. Procédé de condamnation automatique des ouvrants d'un véhicule automobile (100) équipé d'un système mains-libres comprenant un dispositif (101) d'identification situé sur le véhicule et un dispositif (102) identifiant portatif, le procédé comportant les étapes suivantes :
- on émet périodiquement depuis le dispositif d'identification (101) un signal (I) d'interrogation électromagnétique dans une zone (Z) de recherche donnée du dispositif identifiant portatif, cette zone étant extérieure au véhicule automobile ;
- le dispositif identifiant émet un signal (R) de réponse électromagnétique lorsqu'il est dans la zone de recherche et qu'il reçoit ledit signal d'interrogation,
- on détecte avec le dispositif d'identification une disparition de ce signal de réponse électromagnétique, et
- on autorise la condamnation automatique des ouvrants du véhicule, le procédé étant **caractérisé en ce qu'**avant de condamner il comporte également les étapes suivantes :
- on reçoit avec le dispositif identifiant au moins un signal d'interrogation (I), et
- on mesure le niveau de ce signal d'interrogation (I) reçu,
- on envoie, avec le dispositif identifiant (102), un signal de réponse (R) comportant une information de mesure (M1, M2) correspondant à la mesure du niveau du signal d'interrogation (I) reçu et,
- on adapte la période d'émission du signal d'interrogation (I) du dispositif d'identification (101) en fonction de la mesure du niveau du signal d'interrogation (I), plus le niveau du signal d'interrogation (I) est faible plus la période d'émission du signal d'interrogation est petite et, plus niveau du signal (I) d'interrogation est fort plus la période d'émission du signal d'interrogation est grande.

2. Procédé selon l'une des revendications 1 **caractérisé en ce que** l'on compare le niveau du signal d'interrogation reçu à un seuil (S) d'éloignement calibré.

3. Procédé selon la revendication 2 **caractérisé en ce que**
- on teste si le niveau du signal d'interrogation reçu est supérieur au seuil d'éloignement et, le cas échéant,
- on émet (401) périodiquement, dans une phase (P) d'émission périodique, des signaux d'interrogation qui sont séparés entre eux d'une première période (T1),
- on teste si le niveau du signal d'interrogation reçu est inférieur au seuil d'éloignement et, le cas échéant,
- on émet (404) périodiquement, dans la phase d'émission périodique, des signaux d'interrogation qui sont séparés entre eux d'une deuxième période (T2), cette deuxième période étant plus courte que la première période.

4. Procédé selon l'une des revendications 1 à 3 **caractérisé en ce que** l'on établit une information de mesure proportionnelle ou inversement proportionnelle au niveau du signal d'interrogation reçu.

5. Procédé selon l'une des revendications 1 à 4 **caractérisé en ce que**
- le dispositif identifiant compare une information de mesure reçue avec au moins une information de mesure précédente des signaux et,
- si cette comparaison révèle une variation entre deux mesures supérieure à une valeur limite alors,
- on envoie, avec le dispositif identifiant, un signal de réponse comportant une information d'anormalité, et
- on abandonne, on suspend ou on recommence le procédé de condamnation;

6. Procédé selon la revendication 5 **caractérisé en ce que**
- si la comparaison révèle une variation entre ces deux mesures inférieure à une valeur limite alors pas d'anormalité et,
- on envoie, avec le dispositif identifiant un signal de réponse comportant une information de normalité et
- on continue le procédé de condamnation.

## Claims

1. Method of automatically blocking the openings of a motor vehicle (100) fitted with a hands-free system comprising an identification device (101) located on the vehicle and a hand-held identifier device (102), the method comprising the following steps:
- an electromagnetic inquiry signal (I) is transmitted periodically from the identification device (101) in a given search area (Z) of the hand-held identifier device, this area being external to the motor vehicle;
- the identifier device transmits an electromagnetic response signal (R) when it is in the search area and it receives said inquiry signal,
- a disappearance of this electromagnetic response signal is detected with the identification device, and
- the automatic blocking of the openings of the vehicle is enabled,
the method being **characterized in that** before blocking the method also comprises the following steps:
- at least one inquiry signal (I) is received with the identifier device, and
- the level of this received inquiry signal (I) is measured,
- a response signal (R), comprising a measurement indication (M1, M2) corresponding to the measurement of the level of the received inquiry signal (I) is sent, with the identifier device (102), and
- the period of transmission of the inquiry signal (1) from the inquiry device is adapted according to the measurement of the level of the inquiry signal (1) : the weaker the level of the inquiry signal (1), the shorter the period of the inquiry signal and, the stronger the level of the inquiry signal (1), the longer the period of transmission of the inquiry signal.

2. Method according to Claim 1, **characterized in that** the level of the inquiry signal received is compared to a calibrated distance threshold (S).

3. Method according to Claim 2, **characterized in that**:
- a test is carried out to see if the level of the inquiry signals received is greater than the distance threshold and, if appropriate,
- in a periodic transmission phase (P) inquiry signals are sent (401) periodically, separated from each other by a first period (T1),
- a test is carried out to see if the level of the inquiry signal is less than the distance threshold and, if appropriate,
- inquiry signals that are separated from each other by a second period (T2), this second period being shorter than the first period, are transmitted (404) periodically, in the periodic transmission phase.

4. Method according to one of Claims 1 to 3, **characterized in that** a measurement indication directly or inversely proportional to the level of the inquiry signal received is established.

5. Method according to one of Claims 1 to 4, **characterized in that**:
- the identifier device compares a received measurement indication with at least one preceding signal measurement indication, and,
- if this comparison reveals a variation between two measurements greater than a limit value, then,
- a response signal including an abnormality indication is sent, with the identifier device, and
- the blocking method is aborted, suspended or restarted.

6. Method according to Claim 5, **characterized in that**:
- if the comparison reveals a variation between these measurements less than a limit value, then there is no abnormality, and,
- a response signal including a normality indication is sent, with the identifier device, and
- the blocking method is continued.

## Patentansprüche

1. Verfahren zur automatischen Verriegelung der Türen eines Kraftfahrzeugs (100), das mit einem berührungslosen System ausgestattet ist, welches eine im Fahrzeug befindliche Erkennungsvorrichtung (101) und eine tragbare Kennungsvorrichtung (102) enthält, wobei das Verfahren die folgenden Schritte aufweist:
- ausgehend von der Erkennungsvorrichtung (101) wird periodisch ein Signal (I) der elektromagnetischen Abfrage in eine gegebene Suchzone (Z) der tragbaren Kennungsvorrichtung gesendet, wobei diese Zone sich außerhalb des Kraftfahrzeugs befindet;
- die Kennungsvorrichtung sendet ein elektromagnetisches Antwortsignal (R), wenn sie sich in der Suchzone befindet und das Abfragesignal empfängt,
- mit der Erkennungsvorrichtung wird ein Verschwinden dieses elektromagnetischen Antwortsignals erfasst, und
- die automatische Verriegelung der Türen des Fahrzeugs wird erlaubt,
wobei das Verfahren **dadurch gekennzeichnet ist, dass** es vor dem Verriegeln ebenfalls die folgenden Schritte aufweist:
- mit der Kennungsvorrichtung wird mindestens ein Abfragesignal (I) empfangen, und
- der Pegel dieses empfangenen Abfragesignals (I) wird gemessen,
- mit der Kennungsvorrichtung (102) wird ein Antwortsignal (R) gesendet, das eine Messinformation (M1, M2) entsprechend der Messung des Pegels des empfangenen Abfragesignals (I) enthält, und
- die Sendeperiode des Abfragesignals (I) der Erkennungsvorrichtung (101) wird abhängig von der Messung des Pegels des Abfragesignals (I) angepasst, je schwächer der Pegel des Abfragesignals (I) ist, desto kleiner ist die Sendeperiode des Abfragesignals, und je stärker der Pegel des Abfragesignals (I) ist, desto größer ist die Sendeperiode des Abfragesignals.

2. Verfahren nach Anspruch 1, **dadurch gekennzeichnet, dass** der Pegel des empfangenen Abfragesignals mit einer kalibrierten Entfernungsschwelle (S) verglichen wird.

3. Verfahren nach Anspruch 2, **dadurch gekennzeichnet, dass**
- getestet wird, ob der Pegel des empfangenen Abfragesignals höher als die Entfernungsschwelle ist, und, gegebenenfalls,
- periodisch in einer Phase (P) des periodischen Sendens Abfragesignale gesendet (401) werden, die durch eine erste Periode (T1) voneinander getrennt sind,
- getestet wird, ob der Pegel des empfangenen Abfragesignals niedriger als die Entfernungsschwelle ist, und, gegebenenfalls,
- periodisch in der Phase des periodischen Sendens Abfragesignale gesendet (404) werden, die durch eine zweite Periode (T2) voneinander getrennt sind, wobei diese zweite Periode kürzer als die erste Periode ist.

4. Verfahren nach einem der Ansprüche 1 bis 3, **dadurch gekennzeichnet, dass** eine Information einer proportionalen oder umgekehrt proportionalen Messung im Bereich des empfangene Abfragesignals erstellt wird.

5. Verfahren nach einem der Ansprüche 1 bis 4, **dadurch gekennzeichnet, dass**
- die Kennungsvorrichtung eine empfangene Messinformation mit mindestens einer vorhergehenden Messinformation der Signale vergleicht, und
- wenn dieser Vergleich eine Veränderung zwischen zwei Messungen höher als ein Grenzwert aufdeckt, dann
- mit der Kennungsvorrichtung ein Antwortsignal gesendet wird, das eine Anormalitätsinformation aufweist, und
- das Verriegelungsverfahren aufgegeben, unterbrochen oder erneut begonnen wird.

6. Verfahren nach Anspruch 5, **dadurch gekennzeichnet, dass**
- wenn der Vergleich eine Veränderung zwischen diesen beiden Messungen geringer als ein Grenzwert aufdeckt, es keine Anormalität gibt, und
- mit der Kennungsvorrichtung ein Antwortsignal gesendet wird, das eine Normalitätsinformation aufweist, und
- das Verriegelungsverfahren fortgesetzt wird.
